# EUROPÄISCHE PATENTSCHRIFT

(11) **EP 0 181 876 B1**
(45) Veröffentlichungstag und Bekanntmachung des Hinweises auf die Patenterteilung: **27.07.1988**
(21) Anmeldenummer: 85901975.4
(22) Anmeldetag: 19.04.1985
(51) Int. Cl.: B41J 29/38

(54) **ANTRIEBSVORRICHTUNG FÜR UNTERSCHIEDLICHE FUNKTIONEN BEI SCHREIBMASCHINEN ODER DRUCKVORRICHTUNGEN ÄHNLICHER BAUART UNTER VERWENDUNG EINES ELEKTROMOTORS**
DRIVE SYSTEM FOR DIFFERENT FUNCTIONS IN TYPEWRITERS OR PRINTING MACHINES OF SIMILAR DESIGN, BASED ON THE USE OF AN ELECTRIC MOTOR
DISPOSITIF D'ENTRAINEMENT A MOTEUR ELECTRIQUE POUR DIFFERENTES FONCTIONS DANS LES MACHINES A ECRIRE OU DANS LES IMPRIMANTES DE CONSTRUCTION SEMBLABLE

(30) Priorität: 02.05.1984 DE 3416168
(43) Veröffentlichungstag der Anmeldung: 28.05.1986
(73) Patentinhaber: AEG Olympia Aktiengesellschaft, 26357 Wilhelmshaven (DE)
(72) Erfinder: RIX, Albert, D-2940 Wilhelmshaven (DE); LANGE, Heinz, D-2940 Wilhelmshaven (DE)
(86) Internationale Anmeldenummer: DE8500126
(87) Internationale Veröffentlichungsnummer: WO8505076

(56) Entgegenhaltungen:
- EP-A- 0 038 215
- EP-A- 0 105 844
- DE-A- 2 406 613
- FR-A- 937 012
- FR-A- 2 009 994
- US-A- 3 853 024

## Beschreibung

Die Erfindung betrifft eine Antriebseinrichtung für unterschiedliche Funktionen bei Schreibmaschinen oder Druckvorrichtungen ähnlicher Bauart unter Verwendung eines Elektromotors der im Oberbegriff des Patentanspruchs 1 angegebenen Art.

Bei Schreib- oder ähnlichen Büromaschinen ist es z. B. bekannt, für mehrere Antriebsfunktionen entweder je ein gesondertes Antriebselement oder einen gemeinsamen Antriebsmotor zu verwenden. Ein Wechsel der Funktion bei einem gemeinsamen Antriebsmotor ist durch den Stand der Technik durch Drehrichtungsumkehr des Antriebsmotors oder durch Betätigen von zwischengeschalteten Kupplungen möglich. So ist durch die EP-OS-0 038 215 eine Antriebsvorrichtung bekannt, bei der ein reversierbar antreibbarer Schrittmotor je nach seiner Drehrichtung zwei unterschiedliche Funktionen in einer Büromaschine ausführen kann. Die zweite Funktion kann nach Ablauf der ersten Funktion erst nach Drehrichtungsumkehr des Schrittmotors erfolgen. Für zwei unmittelbar nacheinander abzulaufende Funktionen, wie Schreibkopfabhebung vom Aufzeichnungsträger und dessen Transport in Zeilenrichtung entstehen Zeitverluste. Außerdem ist hierfür eine aufwendige Schaltungsanordnung erforderlich.

Aus der DE-PS-24 06 613 ist ein Thermoschreibwerk bekannt, bei dem für den Transport des Aufzeichnungsträgers ein Schrittmotor und für das Andrücken und für das Abheben des Thermodruckkopfes von dem Aufzeichnungsträger je ein Elektromagnet vorgesehen sind. Hierdurch wird das Schreibwerk verhältnismäßig kompliziert und teuer in der Herstellung.

Der Erfindung liegt die Aufgabe zugrunde, eine gemeinsame Antriebsvorrichtung für unterschiedliche Funktionen bei Schreib- oder Druckvorrichtungen ähnlicher Bauart unter Verwendung eines Elektromotors zu schaffen, die wenig aufwendig und eine einfache und raumsparende Bauweise ermöglicht. Diese Aufgabe wird durch die im Kennzeichen des Patentanspruchs 1 angegebene Erfindung gelöst.

Da über den Stator und den Rotor desselben Schrittmotors unterschiedliche Funktionen antreibbar sind, wird eine billige Antriebseinrichtung geschaffen. Durch das wechselweise Sperren des Stators und des Rotors des Schrittmotors können eine erste oder eine zweite Antriebseinrichtung entweder wahlweise zu Beginn der Bestromung des Schrittmotos oder unmittelbar nacheinander ablaufen.

Durch die vorteilhafte Ausgestaltung des Erfindungsgegenstandes nach Patentanspruch 2 können weiter eine dritte und eine vierte Funktion angetrieben werden. Die Sperrung des Stators und des Rotors kann durch je eine Sperreinrichtung erfolgen. So ist der Stator nach Bestromung des Motors aus einer Ausgangsstellung in eine rastbare Endstellung zum Antreiben einer ersten Antriebseinrichtung schwenkbar, wonach nach dessen Sperrung in der Endstellung die Antriebsbewegung des Rotors zum Antrieb einer zweiten Antriebseinrichtung einsetzt. Es ist auch möglich, daß zuerst der Rotor und danach der Stator in Drehung gesetzt werden.

Durch eine weitere Ausgestaltung des Erfindungsgegenstandes nach Patentanspruch 8 kann eine gesonderte Sperreinrichtung z. B. für den Rotor entfallen. In diesem Fall ist es erforderlich, daß die Trägheitsmomente der in einer Drehrichtung des Schrittmotors anzutreibenden Antriebseinrichtungen unterschiedlich sind, derart, daß die Drehbewegung des Rotors automatisch nach Sperrung des Stators einsetzt. Hierdurch wird die Antriebsvorrichtung weiter sehr vereinfacht.

Weitere vorteilhafte Merkmale der Erfindung sind in den Unteransprüchen gekennzeichnet. Die Erfindung ist anhand von Ausführungsbeispielen in den Zeichnungen dargestellt und wird im folgenden näher erläutert. Es zeigt
Figur 1 eine schematische Darstellung des Thermodrucker in Seitenansicht,
Figur 2 eine Draufsicht auf einige erfindungswesentliche Teile gemäß Figur 1,
Figur 3 eine Seitenansicht auf eine zweite Ausführungsform und
Figur 4 eine Seitenansicht auf eine vorteilhafte Ausgestaltung des Erfindungsgegenstandes.

In den Figuren 1 und 2 ist z. B. eine Antriebsvorrichtung für einen Thermodrucker mit einer Transportwalze 1 für einen wärmeempfindlichen Aufzeichnungsträger 2 dargestellt, welcher zur Erzeugung von Aufzeichnungen mit einem Thermodruckkopf 3 in bekannter Weise in Druckkontaktberührung bringbar ist. Dieser Thermodruckkopf 3 weist thermisch isolierte Bereiche bzw. Punkte auf, die in Gestalt einer Matrix angeordnet sind, so daß ein elektrisches Signal zum Ansteuern eines dieser Matrixpunkte angelegt werden kann, wodurch ein Erwärmen des angesteuerten Matrixpunktes erfolgt. Der Thermodruckkopf 3 ist auf einem Träger 4 befestigt, an dem ein Kabel 5 zum Zuführen eines Signals zum Ansteuern der Matrixpunkte des Thermodruckkopfes 3 fest angeordnet ist.

An einer Achse 7 der Transportwalze 1 ist an einer Seite ein Zahnrad 6 befestigt, das mit einem Zwischenzahnrad 8 in Eingriff steht. Dieses Zwischenzahnrad 8 ist mit einem Antriebsrad 9 fest verbunden, das durch ein Ritzel 10 antreibbar ist. Dieses Ritzel 10 ist an dem Rotor 11 eines Schrittmotors 12 befestigt, wobei der Rotor 11 in beiderseits des Motors 12 in Seitenwänden 13, 14 angeordneten Lagern 15, 16 drehbar gelagert ist. Mit dem Stator 17 des Schrittmotors 12 ist ein Steuerelement 18 fest verbunden, das eine Rastausnehmung 19 und zu dieser (19) symmetrisch angeordnete Steuerkurven 21, 22 aufweist, siehe Figur 1. Außerdem ist das Steuerelement 18 mit Anschlagkanten 23, 24 versehen, die zur Begrenzung der Schwenkbewegung des Stators 17 auf dem Rotor 11 mit gestellfesten Anschlägen 25, 26 zur Anlage bringbar sind. Die Anschlagkanten 23, 24 bestehen zwecks Justage aus biegbaren Stegen 27, 28, welche Aussparungen 29, 30 zum Eingriff eines Justierwerkzeuges, z. B. eines handelsüblichen Schraubendrehers aufweisen. Hierdurch kann die, Schwenkbewegung des Stators 17 aus einer Mittellage heraus in beiden Drehrichtungen auf einfachste Weise exakt eingestellt werden. In die Rastausnehmung 19 ist eine Rastnase 31 eines durch eine Feder 32 abgefederten Schiebers 20 einrastbar, welcher mittels eines Langloches 33 auf Führungsbolzen 34, 35 verschiebbar gelagert ist. Die Feder 32 ist einerseits mit dem Führungsbolzen 34 und andererseits an einer Druckkopflöseschwinge 36 angelenkt, derart, daß eine Anschlagkante 37 an der Druckkopflöseschwinge 36 an einer Anschlagnase 38 des Schiebers 20 stets kraftschlüssig anliegt und den Schieber 20 in Pfeilrichtung 39 beaufschlagt. Die Druckkopflöseschwinge 36 ist um eine gestellfeste Achse 40 schwenkbar gelagert und weist eine in Zeilenrichtung angeordnete Schiene 41 auf. Diese Schiene 41 ist mit einem Anschlagarm 42 des Trägers 4 mit dem Thermodruckkopf 3 zum Lösen dieses Thermodruckkopfes 3 in Berührung bringbar. Der Träger 4 ist übrigens auf einer parallel zur Transportwalze angeordneten Führungsachse 43 in Zeilenrichtung verschiebbar und um diese (43) gegen die Kraft einer Feder 44 verschwenkbar gelagert.

Zum Lösen des Thermodruckkopfes 3 von dem Aufzeichnungsträger 2 während der Nichtdruck-Relativbewegungen zwischen dem Thermodruckkopf 3 und dem Aufzeichnungsträger 1 wird der Schrittmotor 12 durch ein nicht dargestelltes Steuerelement, z. B. durch einen Mikroprozessor in die gewünschte Drehrichtung angesteuert und bestromt. Durch die Trägheit der mit dem Ritzel 10 des Schrittmotors 12 in Wirkverbindung stehenden Übertragungsglieder 9, 8, 6 und der Transportwalze 1 wird zunächst der Stator 17 um den Rotor 11 verschwenkt. Durch die nun einsetztende Drehbewegung des Stators 17 wird über eine der Steuerkurven 21, 22 der Schieber 20 entgegen der Pfeilrichtung 39 verschoben, wobei die Druckkopflöseschwinge 36 um die Achse 40 im Gegenuhrzeigersinn geschwenkt wird. Hierdurch wird über die Schiene 41 der Anschlagarm 42 des Trägers 4 im Uhrzeigersinn um die Achse 43 geschwenkt. Der Thermodruckkopf 3 löst sich hierbei von dem Aufzeichnungsträger 2, so daß kein Verschleiß des Thermodruckkopfes 3 während der oben genannten Nichtdruck-Relativbewegungen auftreten kann. Die Schwenkbewegung des Stators 17 wird im Uhrzeigersinn durch Anschlagen der Anschlagkante 24 gegen den Anschlag 26 und im Gegenuhrzeigersinn durch Anschlagen der Anschlagkante 23 gegen den Anschlag 25 begrenzt. Nach der Sperrung der Schwenkbewegung des Stators 17 beginnt der Rotor 11 zu drehen, wodurch über die Zahnradpaarungen 10/9 und 8/6 die Transportwalze 1 zum Transport des Aufzeichnungsträgers 2 in Zeilenvorlauf- oder in Zeilenrücklaufrichtung gedreht wird. Während dieser Drehbewegungen des Rotors 11 wird der Schieber 20 über die Kurvenabschnitte 45 bzw. 46 arretiert und somit die Druckkopflöseschwinge 36 und der Träger 24 in der verschwenkten Stellung gehalten. Nach dem gewünschten Transport des Aufzeichnungsträgers 2 wird die Drehrichtung des Schrittmotors 12 umgekehrt, wobei dieser Schrittmotor 12 soviele Antriebsimpulse erhält, daß der Schieber 20 mit seiner Rastnase 31 wieder in die Rastausnehmung 19 des Steuerelementes 18 federnd einrasten kann. Hierbei werden die Druckkopflöseschwinge 36 und der Träger 24 in ihre Arbeitslagen zurückgestellt. Der Thermodruckkopf 3 befindet sich jetzt wieder in Druckkontaktberührung mit dem Aufzeichnungsträger 2. Bei der oben genannten Bestromung des Schrittmotors in der umgekehrten Drehrichtung bleibt der Rotor 11 wieder stehen, wobei der Stator 17 allein in die Mittellage zurückgeschwenkt wird.

Im Rahmen der Erfindung ist es auch möglich, daß das Steuerelement 18 nach der Entstromung des Schrittmotors 12 durch den abgefederten (22) Schieber 20 selbsttätig in die rastbare Mittellage zurückgestellt wird. Hierbei müssen die Steuerkurven 50, 51 eine Form gemäß Figur 3 aufweisen, derart, daß der Schieber 20 nicht in den Endlagen des Stators 17 über die Steuerkurven 50, 51 verrastbar ist. Hierbei entfällt nach dem Transport des Aufzeichnungsträgers eine erneute Ansteuerung des Schrittmotors 12, z. B. durch den Mikroprozessor.

Auch können gemäß Figur 4 zwei entgegengesetzt verzahnte Zahnräder 52, 53 mit dem Rotor 11 fest verbunden sein, mit deren Verzahnungen 54, 55 Sperrklinken 56, 57 in Eingriff stehen. Die Sperrklinken 56, 57 sind beiderseits des Rotors 11 um gestellfeste Achsen 58, 59 schwenk-, durch eine gemeinsame Feder 60 mit ihren Sperrzähnen 61,62 in Eingriff mit den Verzahnungen 54, 55 der Sperrzahnräder 52, 53 halt- und durch einen mit dem Stator 12 schwenkbaren Stift 63 außer Eingriff mit den Sperrzahnrädern 52, 53 bringbar. Hierdurch wird sicher verhindert, daß der Rotor eine Drehbewegung über die Zwischenzahnräder an die Transportwalze 1 erst weitergeben kann, wenn der Stator 17 eine der Endlagen erreicht hat. Eine Drehbewegung des Rotors 11 ist erst möglich, wenn einer der Sperrklinken 56, 57 außer Eingriff mit den Verzahnungen 54, 55 der Sperrzahnräder 52, 53 gebracht worden ist.

Der erfindungsgemäße Thermodrucker zeichnet sich durch einen einfachen und billigen Aufbau aus, wobei eine lange Lebensdauer des Thermodruckkopfes gewährleistet wird. Auch ist er vorteilhaft einsetzbar, wenn Schriftzeichen unter Zwischenschaltung eines wärmeempfindlichen Farbbandes auf Normalpapier erzeugt werden.

## Patentansprüche

1. Antriebsvorrichtung für unterschiedliche Funktionen bei Schreibmaschinen oder Druckvorrichtungen ähnlicher Bauart unter Verwendung eines Elektromotors, dadurch gekennzeichnet, daß sowohl der Stator (17) als auch der Rotor (11) des Elektromotors frei drehbar gelagert sind und mit unterschiedlichen Antriebseinrichtungen in Wirkverbindung stehen.

2. Antriebsvorrichtung nach Anspruch 1, dadurch gekennzeichnet, daß der Elektromotor reversierbar antreibbar ist.

3. Antriebsvorrichtung nach Anspruch 1, dadurch gekennzeichnet, daß die Verdrehung des Stators (17) und/oder des Rotors durch eine Sperreinrichtung festgelegt ist.

4. Antriebsvorrichtung nach Anspruch 3, gekennzeichnet durch einen schrittweise bewegten Motor (12), dessen Rotor mit einer Transportwalze für den Transport des Aufzeichnungsträgers eines Thermodruckers in Verbindung steht und dessen Stator das Lösen und Andrücken eines Thermodruckkopfes bewirkt, wobei das Trägheitsmoment der den Transport des Aufzeichnungsträgers bewirkenden Antriebseinrichtung so groß ist, daß sich bei Bestromung des Motors zuerst der Stator dreht.

5. Antriebsvorrichtung nach Anspruch 4, dadurch gekennzeichnet, daß gestellfeste Anschläge (25, 26) vorgesehen sind, die in die Bahn von am Stator (17) befestigten Stegen (27, 28) ragen.

6. Drucker mit einer Antriebsvorrichtung, nach Anspruch 5, beiden der Druckkopf (3) auf einem in Zeilenvorlauf- und Zeilenrücklaufrichtungen auf einer Führungsachse verschiebbaren Schlitten angeordnet ist und der Stator (17) ein Steuerelement (18) mit einer Rastausnehmung (19) für einen abgefederten Schieber (20) aufweist, wobei das Steuerelement (18) beiderseits der Rastausnehmung (19) Steuerkurven (21, 22) aufweist, durch die beim Verschwenken des Stators (17) der Schieber (20) zum Verstellen einer Druckkopflöseschwinge (36), die um eine Achse (40) drehbar gelagert ist, für den Druckkopf (3) beaufschlagbar ist.

7. Drucker nach Anspruch 6, dadurch gekennzeichnet, daß die Druckkopflöseschwinge (36) eine in Zeilenrichtung angeordnete Schiene (41) aufweist, die mit einem Anschlagarm (42) an dem schwenkbaren Druckkopf (3) zum Lösen desselben in Wirkverbindung bringbar ist.

8. Drucker nach Anspruch 6 oder 7, dadurch gekennzeichnet, daß am Schieber (20) eine Rückstellfeder (32) angreift, die diesen gegen das Steuerelement (18) drängt.

9. Drucker nach einem der Ansprüche 6-8, dadurch gekennzeichnet, daß mit dem Rotor (11) zwei entgegensetzt verzahnte Sperrzahnräder (52, 53) fest verbunden sind, in deren Verzahnungen (54, 55) Sperrklinken (56, 57) eingreifen, und daß die Sperrklinken (56, 57) zum Transport des Aufzeichnungsträgers (2) je nach der Transportrichtung wechselweise Außereingriff bringbar sind.

10. Drucker nach Anspruch 9, dadurch gekennzeichnet, daß die Sperrklinken (56, 57) beiderseits des Rotors (11) um gestellfeste Achsen (58, 59) schwenk-, durch eine gemeinsame Feder (60) mit ihren Sperrzähnen (61, 62) in Eingriff mit den Verzahnungen (54, 55) der Sperrzahnräder (52, 53) halt- und durch einen mit dem Stator (17) schwenkbaren Stift (63) außer Eingriff mit den Sperrzahnrädern (52, 53) bringbar sind.

## Claims

1. A drive device for different functions in typewriting machines or printing devices of similar construction type using an electric motor, characterised in that both the stator (17) and the rotor (11) of the electric motor are mounted to be freely rotatable and are in operative connection with different drive devices.

2. A drive device according to claim 1, characterised in that the electric motor may be driven reversibly.

3. A drive device according to claim 1, characterised in that the rotation of the stator (17) and/or the rotor is stopped by a locking device.

4. A drive device according to claim 3, characterised by a motor (12) moved in steps, the rotor of which is in connection with a transportation roller for transporting the recording medium of a thermal printer and the stator of which causes a thermal printing head to be released and pressed down, in which the moment of inertia of the drive arrangement causing transportation of the recording medium is so large that the stator rotates first, when the motor has current.

5. A drive device according to claim 4, characterised in that stops (25, 26) which are fixed to the frame are provided and project into the path of crosspieces (27, 28) which are fixed to the stator (17).

6. A printer having a drive device according to claim 5, in which the printing head (3) is arranged on a carriage which is displaceable in line forward and line backward directions on a guide shaft and the stator (17) has a control element (18) with a locking recess (19) for a resiliently loaded slider (20) in which the control element (18) has control curves (21, 22) on both sides of the locking recess 19, by means of which curves the slider (20) for the printing head (3) may be actuated upon pivoting of the stator (17) in order to displace a printing head release rocker arm (36), which is pivotally mounted about can axle 40.

7. A printer according to claim 6, characterised in that the printing head release rocker arm (36) has a rail (41) arranged in line direction, which may be brought into operative connection with a stop arm (42) on the pivotable printing head (3) in order to release the same.

8. A printer according to claim 6 or 7, characterised in that a resetting soring (32) engages the slider (20) and forces it against the control element (18).

9. A printer according to any one of claims 6 to 8, characterised in that two oppositely geared locking gear wheels (52, 53) are firmly connected to the rotor (11), locking catches (56, 57) engaging into their toothing (54, 55), and that the locking catches (56, 57) may be brought alternately out of engagement, depending on the transportation direction, in order to transport the recording medium (2).

10. A printer according to claim 9, characterised in that the locking catches (56, 57) may be pivoted on both sides of the rotor (11) about axles (58, 59) which are fixed to the frame, may be held in engagement with the toothing (54, 55) of the locking gear heels (52, 53) by a common spring (60) with its locking teeth (61, 62) and may be brought out of engagement with the locking gear wheels (52, 53) by a pin (63) which may be pivoted with the stator (17).

## Revendications

1. Dispositif d'entraînement pour différentes fonctions dans le cas de machines à écrire ou à imprimer de structure semblable, avec emploi d'un moteur électrique, caractérisé en ce qu'aussi bien le stator (17) que le rotor (11) du moteur électrique peuvent tourillonner librement et sont en liaison positive avec différents mécanismes d'entraînement.

2. Dispositif d'entraînement selon la revendication 1, caractérisé en ce que le moteur électrique peut être entraîné dans les deux sens de rotation.

3. Dispositif d'entraînement selon la revendication 1, caractérisé en ce que la rotation du stator (17) et/ou du rotor est déterminée par un mécanisme de verrouillage.

4. Dispositif d'entraînement selon la revendication 3, caractérisé par un moteur pas-à-pas (12), dont le rotor est relié à un rouleau de déplacement, pour le déplacement du support d'enregistrement d'une imprimante thermique, et dont le stator fait que la tête d'impression thermique se sépare du rouleau et s'y applique, le moment d'inertie du mécanisme d'entraînement qui opère le déplacement du support d'enregistrement étant suffisant pour que ce soit le stator qui tourne tout d'abord lorsque le moteur est sous tension.

5. Dispositif d'entraînement selon la revendication 4, caractérisé en ce que sont prévues des butées (25, 26), fixes par rapport au bâti, qui viennent sur le trajet de barrettes (27, 28) fixées au stator (17).

6. Imprimante comportant un dispositif d'entraînement selon la revendication 5, dans le cas de laquelle la tête (3) d'impression est disposée sur un chariot, qui peut coulisser sur un axe de guidage dans le sens d'avancement de la ligne d'impression et dans le sens de recul de la ligne d'impression, et dans le cas de laquelle le stator (17) comprend un élément de commande (18) qui présente un évidement (19) de crantage pour un coulisseau (20) rappelé par un ressort, étant précisé que, des deux côtés de l'évidement (19) de crantage, l'élément de commande (18) présente des profils (21, 22) de commande qui, lors du pivotement du stator (17), peuvent agir sur le coulisseau (20) pour déplacer une biellette oscillante (36) qui est prévue pour dégager la tête (3) d'impression et qui peut tourillonner autour d'un axe (40).

7. Imprimante selon la revendication 6, caractérisée en ce que la biellette oscillante (36), prévue pour dégager la tête d'impression, présente une tige (41), qui est disposée dans la direction de la ligne d'impression et que l'on peut amener en liaison positive avec un bras (42) de butée prévu sur la tête d'impression pivotante (3), pour la dégager.

8. Imprimante selon la revendication 6 ou 7, caractérisée en ce que sur le coulisseau (20) agit un ressort (32) de rappel qui le pousse contre l'élément de commande (18).

9. Imprimante selon l'une des revendications 6 à 8, caractérisée en ce qu'avec le rotor (11) sont solidarisés deux rochets (52. 53), à denture opposée, dans les dentures (54, 55) desquels engrènent des cliquets (56, 57) ; et en ce que, pour le déplacement du support d'enregistrement (2), on peut alternativement amener les cliquets (56, 57) hors engrènement selon chaque fois le sens du déplacement.

10. Imprimante selon la revendication 9, caractérisée en ce que les cliquets (56, 57) peuvent pivoter des deux côtés du rotor (11) autour d'axes (58, 59) fixes par rapport au bâti, ils peuvent, au moyen d'un ressort (60) commun, être maintenus avec leurs dents (61, 62) engrenées avec les dentures (54, 55) des rochets (52, 53) et ils peuvent, au moyen d'une tige (63) qui peut pivoter avec le stator (17), être amenés hors engrènement avec les rochets (52, 53).
